# EUROPÄISCHE PATENTSCHRIFT

(11) **EP 0 723 901 B1**
(45) Veröffentlichungstag und Bekanntmachung des Hinweises auf die Patenterteilung: **17.04.2002**
(21) Anmeldenummer: 96100987.5
(22) Anmeldetag: 24.01.1996
(51) Int. Cl.: B61L 5/10

(54) **Verschlussvorrichtung für Weichenzungen**
Locking device for switch blades
Dispositif de verrouillage pour aiguilles mobiles

(30) Priorität: 24.01.1995 DE 19502105
(43) Veröffentlichungstag der Anmeldung: 31.07.1996
(73) Patentinhaber: CARL DAN. PEDDINGHAUS GMBH & CO. KG, 58256 Ennepetal (DE)
(72) Erfinder: Lesemann, Bernd, D-58339 Breckerfeld (DE); Breuer, Heinz Werner, D-58256 Ennepetal (DE)
(74) Vertreter: Füchsle, Klaus, Dipl.-Ing.

(56) Entgegenhaltungen:
- EP-A- 0 624 508
- DE-A- 2 352 017
- DE-A- 2 817 782
- DE-A- 3 131 499
- DE-A- 4 014 248
- FR-A- 550 064

## Beschreibung

Die Erfindung betrifft eine Vorrichtung zum Verschluß von Stellzungen in Weichen gemäß dem Oberbegriff des Patentanspruchs 1.

Verschlußvorrichtungen besitzen die Aufgabe, in Eisenbahnweichen die Stellzungen je nach vorgegebener Fahrtrichtungswahl an die benachbarte Backenschiene heranzuziehen und daran festzuhalten bzw. die Stellzunge einen bestimmten Abstand von der Backenschiene zu entfernen und in dieser Position festzuhalten.

Die bisher von der Deutschen Bahn AG (sogenannte Regelverschlüsse) und in anderen europäischen Staaten verwendeten Verschlußvorrichtungen besitzen eine drehbare Verschlußklammer, deren Drehbewegung auf einer horizontalen Ebene stattfindet, d.h. bei denen die Verschlußklammer um eine vertikale Achse schwenkbar ist. Diese Verschlußvorrichtungen werden auch als liegende Systeme bezeichnet.

Die deutsche Offenlegungsschrift 40 14 248 beschreibt eine in vertikaler Bauform ausgeführte Vorrichtung zum Verriegeln einer Weichenzunge mit einer Backenschiene, die in vertikaler Bauform ausgeführt ist. Ein Verschlußelement ist gelenkig um eine im wesentlichen in Längsrichtung der Backenschiene verlaufende Achse schwenkbar und so geformt, daß das Verschlußelement bei geschlossener Weiche festgeklemmt ist, um eine Bewegung der Stellzunge zu verhindern. Eine Schiebereinrichtung in Form von zwei Schieberteilen wird im wesentlichen senkrecht zur Längsrichtung der Backenschiene unter Rollen geführt und wirkt mit dem Verschlusselement zusammen. Ein Verschlussstück ist an der Backenschiene befestigt und in Einbaulage achssymmetrisch zur vertikalen Achse ausgebildet. Aufgrund der Geometrie der Befestigungsöffnungen kann das Verschlussstück auf beiden Seiten der Backenschiene befestigt werden.

Diese auch als Klinkenverschluss bezeichnete, vertikale Bauform einer Verschlussvorrichtung benötigt einen geringen Einbauraum und kann somit in einem kastenförmigen Schwellenprofil, im folgenden kurz Hohlschwelle genannt, untergebracht werden, wie in der DE 43 15 200 A1 offenbart ist. Hierbei kommen in ihrer Querschnittsbreite und Querschnittshöhe auf eine normale Beton- und Holzschwelle abgestimmte, nach oben offene Trog- oder Kastenschwellenprofile zum Einsatz. Die Unterbringung der Weichenzungen-Verschlussvorrichtungen in Hohlschwellen besitzt den Vorteil, dass auch in diesen Gleisbereichen ein vollmaschinelles, automatisches Stopfen möglich ist. Beim Stopfen werden die Schwellen, die nach einiger Zeit dazu neigen, bei Belastung in Schwingungen zu geraten (sogenanntes Pumpen), wieder mit Schotter unterfüttert, der von Gleisstopfmaschinen seitlich unter die Schwellen gedrückt wird. Befindet sich zwischen den Schwellen die Verschlussvorrichtung für die Weichenzungen, so muss an diesen Stellen von Hand gestopft werden.

Aufgabe der vorliegenden Erfindung ist es, eine Verschlussvorrichtung für Weichenzungen vorzusehen, deren Bauart es gestattet, in einer Hohlschwelle untergebracht zu werden, deren Abmessungen denen der üblicherweise verwendeten Gleisschwellen entsprechen.

Weiterhin sollen einige Verbesserungen bezüglich der Funktion und einer einfacheren Wartung ermöglicht werden. So soll die Funktion verbessert werden, indem die Stellkräfte zur Bewegung der Schieberstange verringert werden, und die Wartung vereinfacht werden, indem die regelmäßige Schmierung der bewegten Teile der Weichenzungen-Verschlussvorrichtung entfallen kann.

Diese Aufgabe wird durch die Merkmale des Hauptanspruchs gelöst und insbesondere dadurch, dass die Schiebereinrichtung eine einstückige Schieberstange ist, die auf mindestens einem geeigneten Rollkörper geführt wird, der in vertikalem definiertem Abstand in Bezug zur horizontalen Ebene der Unterseite der Backenschiene am Verschlussstück angeordnet ist. Eine achssymmetrische Bauweise des Verschlussstückes ermöglicht, dass dieses an beiden Seiten der Schiene gleichermaßen befestigt werden kann, wobei allerdings die Standardbohrungen der Deutschen Bahn AG hierbei verwendet werden können, die in der Backenschiene in einer speziellen, asymmetrischen Weise angeordnet sind. Durch die Kompatibilität mit den bestehenden Anschlussmaßnahmen der Deutschen Bahn AG kann der erfindungsgemäße Weichenverschluss beliebig gegen bestehende Verschlüsse, insbesondere gegen herkömmliche liegende Systeme, ausgetauscht werden. Insbesondere kann die erfindungsgemäße Klinken-Verschlussvorrichtung einfach und schnell gegen eine Verschlussvorrichtung ausgetauscht werden, bei der die Verschlussklammer um eine vertikale Achse schwenkbar ist. Weiterhin ist das Verschlussstück von dem Verschlusselement und der Schieberstange durchsetzt ist und besitzt das Verschlusselement eine U-förmige Ausnehmung, in der die Schieberstange geführt wird. Hierdurch wird eine gute Führung der Schieberstange wie auch des Verschlusselements erreicht.

Weitere Merkmale und Vorteile der vorliegenden Erfindung sind durch die Unteransprüche gekennzeichnet.

So ist der Rollkörper vorzugsweise eine zylinderförmige Rolle. Aufgrund der Linienberührung zwischen der Schieberstange und der Rolle ist die Reibungskraft sehr gering und die bei den Weichenverschlüssen im Stand der Technik durchzuführende regelmäßige Schmierung der Schieberstange ist nicht länger erforderlich.

Indem die Rolle in ihrer Lage relativ zur Backenschiene einstellbar ist, kann das Spiel zwischen Schieberstange und dem Verschlusselement des Weichenverschlusses, der sogenannten Verschlussklammer, eingestellt werden. Damit kann die genaue Lage der Kontaktflächen zwischen der Verschlussklammer und dem Verschlussstück einerseits und der Schieberstange andererseits eingestellt werden. Durch eine geeignete Beschichtung der aneinandergleitenden Teile können trotz eines konstruktiv einfachen Aufbaus der Verschlussvorrichtung die erforderlichen Stellkräfte zum Betätigen der Weiche weiter reduziert werden, so dass auf eine Schmierung der bewegten Teile grundsätzlich verzichtet werden kann.

Des weiteren kann aufgrund der Symmetrie des Verschlussstückes die Lagerhaltung reduziert werden, da für die Befestigung an beiden Seiten der Schiene identische Verschlussstücke Verwendung finden.

Durch die Verwendung einer Gummi-Metallbuchse für die Drehverbindung zwischen dem Zungenkloben und der Verschlussklammer können von der Stellzunge herrührende Schwingungen besser gedämpft und folglich der Verschleiß der Bauteile reduziert werden.

Indem der Bolzen, der die Stellzunge mit dem Zungenkloben verbindet, abschnittsweise exzentrisch ist, kann die Lage der Stellzunge bequem eingestellt werden und ein mechanisches Anpassen der Verschlussklammer im Weichenwerk entfallen.

Durch die vertikale Bauform des erfindungsgemäßen Weichenverschlusses besteht die Möglichkeit, diesen in einer Hohlschwelle anzuordnen. Dadurch kann, wie bereits erwähnt wurde, auch im Bereich des Weichenverschlusses das Unterstopfen der Schwellen maschinell erfolgen.

Weitere Vorteile bezüglich der Wartung neben dem bereits erwähnten Entfallen der Schmierarbeiten liegen in der einfachen Gestaltung der Verstell- und Sicherungselemente, die sämtlich mit dem vorhandenen, beschränkten Werkzeugsatz der Weichenschlosser betätigt und gegebenenfalls ersetzt werden können.

Zuletzt liegt ein Vorteil der Erfindung darin, daß neben dem Erfüllen sämtlicher Sicherheitsanforderungen der Deutschen Bahn AG zusätzlich die im Stand der Technik als Gußteile ausgeführten Bauteile durch Stahlschmiedestücke ersetzt werden.

Schmiedestücke besitzen eine höhere Festigkeit, vor allen Dingen jedoch eine höhere Werkstoffelastizität als die herkömmlicherweise eingesetzten Gußstücke, wodurch eine Verringerung der Schadenshäufigkeit erzielt werden kann. So wird die Verschlußklammer, die im Stand der Technik vorzugsweise aus Aluminiumbronze gegossen wird, durch ein geschmiedetes Bauteil aus Stahl ersetzt, dessen Gleitflächen mit Molybdän beschichtet werden. Durch die Molybdänbeschichtung werden die Gleit- und Notlaufeigenschaften deutlich verbessert.
- Fig. 1: zeigt einen Schnitt durch den Aufriß der Verschlußvorrichtung für Weichenzungen gemäß der vorliegenden Erfindung;
- Fig. 2: zeigt einen Schnitt durch Fig. 1 entlang der Linie A-A in Pfeilrichtung;
- Fig. 3: zeigt die in Fig. 1 dargestellte Weichenzungen-Verschlußvorrichtung in Pfeilrichtung X betrachtet;
- Fig. 4: zeigt eine Draufsicht der in Fig. 1 gezeigten Verschlußvorrichtung für Weichenzungen (Pfeilrichtung Y);
- Fig. 5: zeigt eine Teilansicht der Verbindung der Stellzunge mit dem Zungenkloben in Schnittdarstellung entlang der Linie B-B in Fig. 1;
- Fig. 6: zeigt eine Teilansicht der Verbindung der Verschlußklammer mit dem Zungenkloben als Schnittdarstellung entlang der Linie C-C in Fig. 1; und
- Fig. 7: zeigt die Funktion einer Weiche anhand einer Gesamtdarstellung mit einem geschlossenen und einem geöffneten Weichenverschluß.

In Fig. 7 ist die Funktion einer Weiche dargestellt. Die beiden Backenschienen 10 sind in einem definierten Abstand voneinander, der sogenannten Spurweite, parallel zueinander angeordnet. Je nach vorgegebener Fahrtrichtungswahl werden die Stellzungen 12 so bewegt, daß sich eine der beiden Stellzungen 12 im Kontakt zur zugehörigen Backenschiene 10 befindet, während sich die andere Stellzunge 12 einen geeigneten Abstand, den sogenannten Zungenaufschlag, von der zugehörigen anderen Backenschiene 10 entfernt befindet. In Fig. 7 ist der links angeordnete Weichenverschluß geschlossen, der rechts angeordnete Weichenverschluß ist geöffnet.

Die gleichzeitige Steuerung der beiden Weichenverschlüsse geschieht durch eine Schieberstange 14, die aus zwei Hälften besteht, die über eine isolierte Verbindungslasche 15 miteinander verbunden sind. An der Verbindungslasche 15 greift ein Antriebsgestänge 17 an, welches von einem Stellmotor (nicht dargestellt) bewegt wird. Durch die Bewegung der Schieberstange 14 und deren Zusammenwirken mit den Verschlußklammern 16, bzw. im geschlossenen Zustand auch mit dem Verschlußstück 22, werden die Weichenverschlüsse geöffnet bzw. verriegelt, wie später ausführlich erläutert werden wird.

Wie aus Fig. 7 ersichtlich ist, liegt die Schieberstange 14 auf Führungsrollen 20 auf, deren Achse jeweils im Verschlußstück 22 befestigt ist. Durch die Führung der Schieberstange 14 auf den Führungsrollen 20 wird eine beinahe reibungsfreie Bewegung der Schieberstange während des Stellvorgangs erreicht.

Fig. 1 zeigt einen Querschnitt durch die Verschlußvorrichtung gemäß der Erfindung. Wie aus der Lage der Stellzunge 12 zur benachbarten Backenschiene 10 deutlich ist, befindet sich die Verschlußvorrichtung im verriegelten, geschlossenen Zustand.

Die Steuerung der Weiche folgt über die Schieberstange 14, die in einer Hohlschwelle (nicht dargestellt) geführt werden kann. Die Schieberstange 14 wird zwischen den gabelförmigen Enden eines geschmiedeten Zungenklobens 18 einerseits und den gabelförmigen Enden der Verschlußklammer 16 geführt. Zusätzlich rollt die Schieberstange 14 auf einer Führungsrolle 20, die auf einen Bolzen 24 aufgeschoben wird. Bolzen 24 und Führungsrolle 20 sind aus nichtrostendem Stahl. Der Bolzen 24 wird durch Bohrungen und eingesetzte Buchsen in einem geschmiedeten Verschlußstück 22 geführt und durch Sicherungssplinte am Herausrutschen gehindert. In einer bevorzugten Ausführungsform kann die vertikale Position der Führungsrolle 20 mit Hilfe einer Exzenterbuchse (nicht dargestellt) eingestellt werden.

Die Schieberstange 14 für beide Backenschienen einer Weiche besteht aus zwei Hälften, die durch das Zwischenstück 15 aus elektrisch nicht leitendem Material miteinander verbunden sind (siehe Fig. 7). Die Schieberstange 14 wird durch einen Elektroantrieb bewegt. Aufgrund des Linienkontakts zwischen der Führungsrolle 20 und der Schieberstange 14 ist die Reibung vernachlässigbar gering und daher keine Schmierung der Schieberstange 14 erforderlich.

Die Form der Schieberstange 14 ist speziell auf die Form der Verschlußklammer 16 abgestimmt, wie im Zusammenhang mit der Erläuterung der Wirkungsweise beschrieben werden wird.

Die Verschlußklammer 16 ist durch einen Bolzen 26 drehbar mit dem Zungenkloben 18 verbunden. Um eine Dämpfung der über die Stellzunge 12 auf dem Zungenkloben 18 übertragenen Schwingungen zu erreichen, wird der Bolzen 26 in einer Gummi-Metallbuchse 28 geführt, wie am besten aus Fig. 6 ersichtlich ist. Federstecker sichern den Bolzen vor einem axialen Herausfallen.

Die Verschlußklammer 16 wird durch eine Öffnung im Verschlußstück 22 geführt, wie aus Fig. 3 deutlich wird. Eine nach unten gerichtete Gabelung der Verschlußklammer 16 dient als Führung (Mitnehmer) für die Schieberstange 14. Der axiale Abstand d zwischen der Verschlußklammer 16 und dem Verschlußstück 22 ist ausreichend groß bemessen, vorzugsweise um 30 mm groß, um einen Ausgleich der Relativbewegung zwischen Stellzunge 12 und Backenschiene 10 sicherzustellen.

Das Verschlußstück 22 ist, wie in den Figuren 1 und 4 gezeigt wird, fest mit der Backenschiene 10 verschraubt. Hierzu dient eine Weichenschraube 32, an deren U-förmigen Steg in einem zur Lage der Standardbohrungen der Deutschen Bahn AG korrespondierenden Abstand zwei Schraubenbolzen fixiert sind. Die Schraubenbolzen der Weichenschraube 32 werden durch die vorhandenen Bohrungen in den Backenschienen gesteckt, das Verschlußstück 22 auf die Gewindebolzen aufgesteckt und das Verschlußstück 22 mit Weichenmuttern 34 befestigt.

Weichenmuttern besitzen eine definierte Schlüsselweite, für die im beschränkten Werkzeugsatz der Weichenschlosser der Deutschen Bahn AG das geeignete Werkzeug vorhanden ist. Um ein Lösen der Weichenmuttern 34 zu verhindern, wird deren Rotationsbewegung durch ein Sicherungsblech 36 verhindert. Das Sicherungsblech 36 wird durch einen Sicherungsbolzen 38 gesichert, dessen Bohrung sich mittig zwischen den beiden Standardbohrungen für die Schraubenbolzen befindet.

Die mittlere Bohrung für den Schraubenbolzen im Verschlußstück 22 ist, wie aus Fig. 3 ersichtlich ist, als Langloch gebildet, um das symmetrische Verschlußstück 22 an beiden Seiten der Backenschiene 10 befestigen zu können, ohne aufgrund der relativ zur Achse der Schieberstange sowie der Verschlußklammer nicht symmetrisch angeordneten Standardbohrungen der Deutschen Bahn AG zwei unterschiedliche Verschlußstücke verwenden zu müssen. Durch diese Ausführung können sowohl die Fertigungskosten für das Verschlußstück 22 als auch die Lagerhaltungskosten der Bahn gesenkt werden.

Wie bereits oben erläutert wurde, ist die Verschlußklammer 16 drehbar mit dem Zungenkloben 18 verbunden. Der Zungenkloben 18 wird, wie auch das Verschlußstück 22, bevorzugt aus Stahl geschmiedet, um eine höhere Bruchsicherheit zu erhalten als bei Gußstücken vorhanden ist. Am Zungenkloben 18 ist die Stellzunge 12 durch eine Schraubverbindung befestigt. Die Verschluß-Klammerschraube 40 besitzt, wie auch die Weichenmuttern 34, die dem Werkzeugsortiment der Weichenschlosser angepaßte Schlüsselweite.

Die Klammerschraube 40 durchsetzt den Zungenkloben 18 sowie die Stellzunge 12 und wird in ein Durchgangs-Innengewinde des Zungenklobens 18 geschraubt. Im Kontaktbereich des Zungenklobens 18 mit der Stellzunge 12 wird die Klammerschraube 40 durch eine, in die Stellzunge 12 drehfest eingeschlagene Exzenterspannbuchse 42 geführt.

Durch die Drehung der Exzenterspannbuchse 42 in der Stellzunge 12 kann der Abstand zwischen Stellzunge 12 und Backenschiene 10 eingestellt werden.

Um ein Lösen der Klammerschraube 40 zu verhindern, wird diese durch ein Sicherungsblech 44 gesichert und das Sicherungsblech 44 durch einen Sicherungssplint 46 gegen das Herausrutschen nach oben gesichert.

Eine weitere Sicherungsmaßnahme gegen ungewollten Verlust der Klammerschraube 40 stellt der Sicherungsbolzen 48 dar, der durch eine Bohrung im Zungenkloben 18 eingeführt wird. Der Sicherungsbolzen 48 wird gegen Herausfallen durch einen Splint 50 gesichert und ragt, wie aus den Fig. 1 und 4 deutlich ist, weit in den Bereich der Klammerschraube 40, so daß diese nicht aus der Bohrung heraustreten kann ohne daß der Sicherungsbolzen 48 zuvor entfernt wurde.

Damit der Kraftfluß vom Zungenkloben 18 auf die Stellzunge 12 nicht alleine von der Klammerschraube 40 und der Exzenterspannbuchse 42 aufgenommen werden muß, wird ein Keil 52 zwischen Zungenkloben 18 und Stellzunge 12 eingeschlagen und mit einem Sicherungsblech 54 gesichert, wie aus den Fig. 5 und 2 deutlich wird. Sowohl der Keil 52 als auch das Sicherungsblech 54 sind Standardteile der Weichenschlosser.

Abweichend zu der in Fig. 2 sowie Fig. 6 verdeutlichten Ausführungsform kann der Bolzen 26 abschnittsweise exzentrisch ausgebildet sein. Hierdurch kann durch ein gezieltes Drehen des Bolzens 26 die Lage der Verschlußklammer 16 eingestellt werden. Aufgrund dieser Einstellmöglichkeit entfällt das mechanische Anpassen der Verschlußklammer im Weichenwerk. Über die Verstellmöglichkeiten, zu denen auch die Exzenterspannbuchse 42 zur Einstellung des Zungenklobens gehört, ist auch auf der Strecke bei aufgetretenem Verschleiß ein Ausgleich der hierbei aufgetretenen axialen Verschiebungen möglich. Aufgrund der verschiedenen Verstellmöglichkeiten läßt der erfindungsgemäße vertikale Klammerverschluß eine Relativbewegung von ± 30 mm zwischen Zungenkloben und Backenschiene zu.

Im folgenden soll die Funktionsweise der Verschlußvorrichtung für Weichenzungen gemäß der vorliegenden Erfindung erläutert werden. Zur Betätigung des Weichenverschlusses wird die Schieberstange 14 axial verschoben. Die Verschlußklammer 16 besitzt einen Absatz 16a, der mit der Nase 14a der Schieberstange beim Öffnen des Weichenverschlusses zusammenwirkt. In Fig. 1 ist die Schieberstange 14 in einer Stellung gezeigt, wie sie nach dem Schließen des Weichenverschlusses vorliegt. Eine axiale Verschiebung der Schieberstange 14 nach rechts in Fig. 1 bringt die Nase 14a und den Absatz 16a in Kontakt zueinander und erzeugt ein Drehmoment, das eine Drehung der Verschlußklammer 16 gegen den Uhrzeigersinn bewirkt. Es löst sich der Absatz 16b der Verschlußklammer 16 vom Vorsprung 22a des Verschlußstückes 22 und die Verschlußklammer 16 fällt aufgrund ihrer Gewichtskraft und durch das Zusammenwirken von Absatz 16a und Nase 14a in die durch den Absatz 14b gebildete Aussparung der Schieberstange. Damit ist die Verriegelung des Verschlußstückes 22 mit dem Zungenkloben 18 gelöst und der Weichenverschluß kann geöffnet werden.

Im umgekehrten Fall eines Schließens des Weichenverschlusses wird die in Fig. 1 dargestellte Schieberstange 14 in axialer Richtung in der Zeichenebene nach links gezogen, bis der Absatz 14b der Schieberstange gegen den Absatz 16c der Verschlußklammer 16 stößt und ein Aufgleiten der Verschlußklammer 16 auf die Schieberstange 14 bewirkt. Die in Fig. 1 dargestellte Verschlußklammer 16 wird im Uhrzeigersinn um ihren Drehpunkt (Bolzen 26) gedreht und der Absatz 16b umgreift den Vorsprung 22a. Dadurch wird das Verschlußstück 22 wieder fest mit dem Zungenkloben 18 verbunden und die Stellzunge 12 in Kontakt zur Backenschiene 10 fixiert.

Die in Kontakt zueinander befindlichen Gleit-und Reibflächen der Schieberstange 14, der Verschlußklammer 16 und des Verschlußstückes 22 sind mechanisch bearbeitet und vorzugsweise beschichtet, um die Umstellkräfte beim Betätigen des Weichenverschlusses aufgrund der geringeren Reibung zu reduzieren, aber auch um die Liegezeit des Klammerverschlusses zu erhöhen. Eine derartige Beschichtung kann beispielsweise aus Molybdän bestehen, wobei insbesondere die in Fig. 1 dargestellten Flächen 22a und 16b beschichtet werden.

## Patentansprüche

1. Vorrichtung zum Verschluss von Stellzungen in Weichen mit
- einer Backenschiene (10) und
- einer Stellzunge (12), die durch ein
- Verschlusselement (16) betätigt wird, wobei das Verschlusselement (16) gelenkig um eine im wesentlichen in Längsrichtung der Backenschiene verlaufende Achse schwenkbar ist und so geformt ist, dass das Verschlusselement bei geschlossener Weiche festgeklemmt ist, um eine Bewegung der Stellzunge (12) zu verhindern; und
- einer Schiebereinrichtung (14), die im wesentlichen senkrecht zur Längsrichtung der Backenschiene (10) geführt wird und mit dem Verschlusselement (16) zusammenwirkt,
- einem Verschlussstück (22), das an der Backenschiene (10) befestigt ist, wobei
- das Verschlussstück (22) achssymmetrisch zur vertikalen Achse in Einbaulage ausgebildet ist,
- das Verschlussstück (22) von dem Verschlusselement (16) und von der Schieberstange (14) durchsetzt ist, und
- Befestigungsbohrungen des Verschlussstückes (22) so angeordnet sind, dass das Verschlussstück auf beiden Seiten der Backenschiene (10) befestigbar ist;
**dadurch gekennzeichnet, dass**
- die Schiebereinrichtung eine Schieberstange (14) ist, die auf mindestens einem Rollkörper (20) geführt wird, der in vertikalem definierten Abstand in Bezug zur horizontalen Ebene der Unterseite der Backenschiene (10) am Verschlussstück angeordnet ist; und
- das Verschlusselement (16) eine U-förmige Ausnehmung besitzt, in der die Schieberstange (14) geführt wird.

2. Vorrichtung zum Verschluss in Stellzungen in Weichen nach Anspruch 1, **dadurch gekennzeichnet, dass** das Verschlusselement (16) mit der Schieberstange (14) in Kontakt steht und auf dieser gleitend geführt wird.

3. Vorrichtung zum Verschluss von Stellzungen in Weichen nach einem der vorhergehenden Ansprüche, **dadurch gekennzeichnet, dass** der Rollkörper (20) eine zylindrische Rolle ist.

4. Vorrichtung zum Verschluss von Stellzungen in Weichen nach Anspruch 3, **dadurch gekennzeichnet, dass** der Abstand der Rotationsachse der Rolle (20) zur Backenschiene (10) verstellbar ist.

5. Vorrichtung zum Verschluss von Stellzungen in Weichen nach einem der vorhergehenden Ansprüche, **dadurch gekennzeichnet, dass** eine Rotationswelle (24) des Rollkörpers (20) im Verschlussstück (22) geführt ist; und die Rotationswelle (24) und der Rollkörper (20) aus nichtrostendem Stahl sind.

6. Vorrichtung zum Verschluss von Stellzungen in Weichen nach einem der vorhergehenden Ansprüche, **dadurch gekennzeichnet, dass** die Stellzunge (12) mit einem Zungenkloben (18) verbunden ist, an dem das Verschlusselement (16) schwenkbar befestigt ist.

7. Vorrichtung zum Verschluss von Stellzungen in Weichen nach Anspruch 6, **dadurch gekennzeichnet, dass** der Zungenkloben (18) von einem Bolzen (26) durchsetzt ist, um den das Verschlusselement (16) schwenkbar ist, wobei der Bolzen (26) von einer Gummi-Metallbuchse (28) im Verschlusselement (16) umgeben ist oder der Bolzen (26) abschnittsweise exzentrisch ausgeführt ist.

8. Vorrichtung zum Verschluss von Stellzungen in Weichen nach Anspruch 6 oder 7, **dadurch gekennzeichnet, dass**
- die Lage der Stellzunge (12) relativ zur Lage des Zungenklobens (18) verstellbar ist, und
- die Lage der Stellzunge (12) relativ zur Lage des Zungenklobens (18) durch eine Exzenter-Spannbuchse (42) verstellbar ist.

9. Vorrichtung zum Verschluss von Stellzungen in Weichen nach einem der Ansprüche 6 bis 8, **dadurch gekennzeichnet, dass** das Verschlussstück (22), der Zungenkloben (18) sowie das Verschlusselement (16) Schmiedeteile sind.

10. Vorrichtung zum Verschluss von Stellzungen in Weichen nach einem der vorhergehenden Ansprüche, **dadurch gekennzeichnet, dass** die Schieberstange (14) sowie das Verschlusselement (16) in den Bereichen, in denen sie sich in gegenseitigem Kontakt befinden oder in Kontakt zum Rollkörper (20) treten, eine geeignete Beschichtung, vorzugsweise eine Molybdänbeschichtung, aufweisen.

## Claims

1. Device for the closure of setting tongues in points having
- a stock rail (10) and
- a setting tongue (12) which is operated by a
- closure member (16), the closure member (16) being pivotable in articulated manner about an axis running substantially in the longitudinal direction of the stock rail and being shaped in such a way that when the point is closed the closure member is clamped tight in order to prevent any movement of the setting tongue (12); and
- a slide device (14) which is guided substantially perpendicularly to the longitudinal direction of the stock rail (10) and acts together with the closure member (16),
- a closure piece (22) which is fastened to the stock rail (10),
- the closure piece (22) being constructed axially symmetrically relative to the vertical axis in the installed position,
- the closure piece (22) being traversed by the closure member (16) and by the slide rode (14), and
- fastening bores of the closure piece (22) are arranged in such a way that the closure piece is fastenable on both sides of the stock rail (10);
**characterised in that**
- the slide device is a slide rod (14) which is guided on at least one roller (20) which is arranged on the closure piece at a vertical defined distance with respect to the horizontal plane of the underside of the stock rail (10); and
- the closure member (16) possesses a U-shaped recess in which the slide rod (14) is guided.

2. Device for closure in setting tongues in points according to Claim 1, **characterised in that** the closure member (16) is in contact with the slide rod (14) and is guided in sliding manner on the latter.

3. Device for the closure of setting tongues in points according to one of the preceding claims, **characterised in that** the roller (20) is a cylindrical roller.

4. Device for the closure of setting tongues in points according to Claim 3, **characterised in that** the distance of the axis of rotation of the roller (20) relative to the stock rail (10) is adjustable.

5. Device for the closure of setting tongues in points according to one of the preceding claims, **characterised in that** a rotation shaft (24) of the roller (20) is guided in the closure piece (22); and the rotation shaft (24) and the roller (20) is made of stainless steel.

6. Device for the closure of setting tongues in points according to one of the preceding claims, **characterised in that** the setting tongue (12) is connected to a tongue attachment (18) to which the closure member (16) is pivotably attached.

7. Device for the closure of setting tongues in points according to Claim 6, **characterised in that** the tongue attachment (18) is traversed by a bolt (26) about which the closure member (16) is pivotable, the bolt (26) being surrounded in the closure member (16) by a rubber-metal sleeve (28) or the bolt (26) being constructed eccentrically in sections.

8. Device for the closure of setting tongues in points according to Claim 6 or 7, **characterised in that**
- the position of the setting tongue (12) relative to the position of the tongue attachment (18) is adjustable and
- the position of the setting tongue (12) relative to the position of the tongue attachment (18) is adjustable by means of an eccentric clamping bush (42).

9. Device for the closure of setting tongues in points according to one of Claims 6 to 8, **characterised in that** the closure piece (22), the tongue attachment (18) and the closure member (16) are forged parts.

10. Device for the closure of setting tongues in points according to one of the preceding claims, **characterised in that** the slide rod (14) together with the closure member (16) in the regions in which they are in mutual contact or come into contact with the roller (20) possess a suitable coating, preferably a molybdenum coating.

## Revendications

1. Dispositif de fermeture d'aiguilles de réglage dans des aiguillages, comportant
- un rail de contre-aiguille (10), et
- une aiguille de réglage (12) qui est actionnée par
- un élément de fermeture (16), lequel est susceptible de pivoter de manière articulée autour d'un axe s'étendant sensiblement en direction longitudinale du rail de contre-aiguille et lequel est formé de telle sorte que l'élément de fermeture est bloqué lorsque l'aiguillage est fermé, pour empêcher un mouvement de l'aiguille de réglage (12); et
- un dispositif poussoir (14) qui est guidé sensiblement perpendiculairement à la direction longitudinale du rail de contre-aiguille (10) et qui coopère avec l'élément de fermeture (16),
- une pièce de fermeture (22) qui est fixée sur le rail de contre-aiguille (10), la pièce de fermeture (22) étant réalisée symétrique par rapport à l'axe vertical en position de montage ;
- la pièce de fermeture (22) étant traversée par l'élément de fermeture (16) et par le dispositif poussoir (14), et
- des perçages de fixation de la pièce de fermeture (22) étant agencés de manière à ce que la pièce de fermeture puisse être fixée sur les deux côtés du rail de contre-aiguille (10);
**caractérisé en ce que**
- le dispositif poussoir est une tige de poussée (14) qui est guidée sur au moins un corps de roulement (20) qui est agencé sur la pièce de fermeture à distance verticale définie par rapport au plan horizontal de la face inférieure du rail de contre-aiguille (10); et
- l'élément de fermeture (16) possède un évidement en forme de U dans lequel est guidée la tige de poussée (14).

2. Dispositif de fermeture d'aiguilles de réglage dans des aiguillages selon la revendication 1, **caractérisé en ce que** l'élément de fermeture (16) est en contact avec la tige de poussée (14) et est guidé à coulissement sur celle-ci.

3. Dispositif de fermeture d'aiguilles de réglage dans des aiguillages selon l'une quelconque des revendications précédentes, **caractérisé en ce que** le corps de roulement (20) est un rouleau cylindrique.

4. Dispositif de fermeture d'aiguilles de réglage dans des aiguillages selon la revendication 3, **caractérisé en ce que** la distance entre l'axe de rotation du rouleau (20) et le rail de contre-aiguille (10) est réglable.

5. Dispositif de fermeture d'aiguilles de réglage dans des aiguillages selon l'une quelconque des revendications précédentes, **caractérisé en ce qu'**un arbre de rotation (24) du corps de roulement (20) est guidé dans la pièce de fermeture (22) ; et **en ce que** l'arbre de rotation (24) et le corps de roulement (20) sont en acier inoxydable.

6. Dispositif de fermeture d'aiguilles de réglage dans des aiguillages selon l'une quelconque des revendications précédentes, **caractérisé en ce que** l'aiguille de réglage (12) est reliée à une patte d'attache d'aiguille (18) à laquelle l'élément de fermeture (16) est fixé en pivotement.

7. Dispositif de fermeture d'aiguilles de réglage dans des aiguillages selon la revendication 6, **caractérisé en ce que** la patte d'attache d'aiguille (18) est traversée par un goujon (26) autour duquel l'élément de fermeture (16) peut être pivoté, le goujon (26) étant entouré d'une douille en métal-caoutchouc (28) dans l'élément de fermeture (16) ou le goujon (26) étant réalisé excentrique par tronçons.

8. Dispositif de fermeture d'aiguilles de réglage dans des aiguillages selon l'une ou l'autre des revendications 6 et 7, **caractérisé en ce que** :
- la position de l'aiguille de réglage (12) est réglable par rapport à la position de la patte d'attache (18), et
- la position de l'aiguille de réglage (12) est réglable par rapport à la position de la patte d'attache (18) au moyen d'une douille de serrage excentrique (42).

9. Dispositif de fermeture d'aiguilles de réglage dans des aiguillages selon l'une quelconque des revendications 6 à 8, **caractérisé en ce que** la pièce de fermeture (22), la patte d'attache (18) ainsi que l'élément de fermeture (16) sont des pièces forgées.

10. Dispositif de fermeture d'aiguilles de réglage dans des aiguillages selon l'une quelconque des revendications précédentes, **caractérisé en ce que** la tige de poussée (14) ainsi que l'élément de fermeture (16) présentent un revêtement approprié, de préférence un revêtement en molybdène, dans les zones dans lesquelles ils se trouvent en contact mutuel ou en contact avec le corps de roulement (20).
